# FASCICULE DE BREVET EUROPEEN

(11) **EP 0 235 066 B1**
(45) Date de publication et mention de la délivrance du brevet: **30.03.1994**
(21) Numéro de dépôt: 87470002.4
(22) Date de dépôt: 23.01.1987
(51) Int. Cl.: H01R 43/28

(54) **Procédé de raccordement de conducteurs identifiés sur connecteur et moyens de mise en oeuvre**
Verfahren zum Anschluss identifizierter Leiter an einen Verbinder und Anwendungsvorrichtung dafür
Method for connecting identified conductors to a connector and device for using this method

(30) Priorité: 24.01.1986 FR 8601403
(43) Date de publication de la demande: 02.09.1987
(73) Titulaire: SOCOP SA, F-25021 Besancon Cédex (FR)
(72) Inventeur: Millet, Jean-Joseph-Maurice Marie, F-25021 Besançon (FR); Berger, Jean, F-25021 Besançon (FR)
(74) Mandataire: Poupon, Michel

(56) Documents cités:
- DE-A- 3 112 205
- DE-B- 2 842 033
- DE-B- 2 842 342
- GB-A- 2 140 717
- US-A- 3 766 624

## Description

L'invention concerne la fabrication des dispositifs de raccordement électrique pour circuits multiples, particulièrement un procédé de raccordement de conducteurs identifiés sur un connecteur constitué d'un corps de prise muni de lames de contact et les moyens employés pour la mise en oeuvre du procédé.

On connait par le document EP-A-063 908 un appareil qui permet d'identifier et de faire aboutir des fils individuels d'un groupe de fils en ordre aléatoire dans des bornes choisies d'un connecteur électrique.

Dans cet appareil les positions codées par des couleurs sont définies par des rangées de bornes : chaque fil indentifié est introduit dans la borne correspondant à son identification.

Cet appareil ne permet pas la mise en place dans un connecteur des fiches de raccordement du bornier dûment pourvu des fils identifiés : le montage du connecteur n'est effectué qu'en partie.

Le procédé selon l'invention a pour objectif de permettre la réalisation d'une chaine d'assemblage automatique de dispositifs de raccordement électrique à circuits multiples, par exemple pour les combinés téléphoniques.

Ce procédé est caractérisé par le fait :
- Qu' on positionne les conducteurs après avoir mémorisé leur identification selon un ordre aléatoire , sur un même plan et d'un seul côté du corps de prise , dans des gorges parallèles du corps de prise qui les maintiennent écartés à un pas donné,
- qu'on place des lames de contact de part et d'autre du corps de prise, toutes différentes quant à la position de leurs zones de sertissage, après les avoir choisies en fonction de la configuration mémorisée des conducteurs dans un emplacement et selon un ordre prédéterminé, indépendant de la position des conducteurs dans les gorges.
- qu'on sertit chaque lame sur un conducteur différent selon le principe des noeuds de matrice orthogonale où la lame de contact correspondant à une position bien définie dans le connecteur possède un fût de sertissage en rapport avec l'emplacement du conducteur spécifique à raccorder.

Les moyens employés pour la mise en oeuvre de ce procédé sont constitués principalement par la combinaison et la coopération d'au moins :
- un dispositif de reconnaissance et de mémorisation de l'identification de chaque fil conducteur en rapport avec sa fonction et sa couleur spécifiques,
- un dispositif de mise à plat des conducteurs et d'insertion dans un magasin,
- un dispositif de mise en place des conducteurs répertoriés dans le corps de la prise,
- un dispositif de choix et de mise en place dans le corps de la prise de chaque lame de contact en corrélation avec son conducteur spécifique pour que l'emplacement des lames dans le corps de la prise corresponde à la fonction spécifique de chacune d'elles.

Les principaux avantages présentés par le procédé et ses moyens de mise en oeuvre résident dans le fait qu'ils permettent l'automatisation de l'entier assemblage des dispositifs de raccordement électrique en évitant l'emploi de machines très complexes de reconnaissance des couleurs de l'isolant de chaque conducteur.

D'autres avantages ressortiront de la description d'un exemple, non limitatif, de mise en oeuvre du procédé et du dessin dans lequel :
- la figure 1 est un schéma général des moyens mis en oeuvre,
- la figure 2 est une coupe d'un dispositif de raccordement électrique,
- la figure 2a est une vue de dessus de la figure 2,
- la figure 2b est une coupe en élévation de la figure 2,
- la figure 3 représente les différents types de lames,
- la figure 4 est un schéma de fonctionnement du dispositif de mise à plat des fils d'un conducteur dénudé et d'insertion dans un magasin,
- la figure 5 représente un magasin,
- la figure 6 est un schéma des dispositifs de mise en place des fils (P1) et de mise en place des lames (P2) dans la prise,
- la figure 7 est un schéma d'un porte-prise,
- la figure 8 est un schéma du dispositif de mise en place des lames dans la prise,
- la figure 9 est une vue détaillée d'une lame de contact,
- la figure 10 est une vue en coupe d'une tête de préhension des lames,
- la figure 10a est une vue à plat de la figure 10,
- la figure 11 est un schéma à plat de la position en ligne d'un outil de découpe, d'une zone de pilotage, d'une zone de contrôle de profil, d'un peigne de réamorçage,
- la figure 11a est une vue en coupe de la figure 11,
- la figure 11b est une coupe de la zone de contrôle de profil,
Le procédé selon l'invention est décrit ci-après par la succession fonctionnelle des opérations à réaliser :
- on met en place dans une machine à dégainer un câble pluriconducteur et on le déroule à la longueur (L),
- on met à plat les conducteurs de façon aléatoire, sans enchevêtrement, après les avoirs dégainés sur une longueur 1 et on les sépare avec un pas correspondant à celui des gorges de la prise.
- on procède à un test électrique de chaque conducteur pour "reconnaître" la couleur de son isolant ; la position de chaque conducteur étant ainsi déterminée, on met en mémoire ces données dans un calculateur,
- on coupe le câble à la longueur L puis ficelage et démarrage d'un nouveau cycle,
- on met en position la prise de façon que ses gorges soient en face des conducteurs mis à plat et on transfère ceux-ci dans les gorges de la prise,
- on procède à un test mécanique pour vérifier la présence des conducteurs dans les gorges,
- on met en place - conformément à la mémorisation - les différents types de lame dans le corps de la prise, six en général, correspondant respectivement à une couleur précise des fils conducteurs, par exemple :
   - J =: Jaune
   - V =: Vert
   - M =: Marron
   - B =: Bleu
   - Z =: Blanc
   - R =: Rouge
   Selon le schèma ci-après. Cordon
- On procéde à l'insertion en force des lames dans la prise.
- On vérifie par un test le bon fonctionnement de l'ensemble afin d'évacuer les pièces défectueuses.
- On procéde à la mise à longueur des fils.
- On remet à zéro la mémoire du calcultateur et du compteur de pièces.

De préférence pour la mise à plat des fils des conducteurs dénudés et leur séparation avec un pas déterminé, on procède à une étape intermédiaire d'insertion des conducteurs dans les rainures d'un magasin dont le pas des rainures correspond au pas prédéterminé et au pas des gorges de la prise.

Le procédé répond aux exigences d'une application industrielle destinée en particulier au montage de dispositifs électriques de raccordement téléphonique.

Les principaux moyens employés pour la mise en oeuvre de ce procédé sont décrits ci-après.

### 1.Dispositif de reconnaissance de la spécificité de chacun des conducteurs

Un dispositif de reconnaissance (TX) et de mémorisation (MT) de l'identification de chaque conducteur en rapport avec sa fonction et sa couleur spécifiques est constitué de la manière décrite ci-après.

Un toron (34) de cable pluriconducteurs est stocké sur un touret (35). Une extrémité (36) du toron est sortie de manière à permettre un raccordement aisé de chaque conducteur avec un collecteur (37) tournant (figure 1).

A travers ce collecteur (37) tournant les différents conducteurs (1,2,3,4,5,6) du toron (34) sont alimentés par une tension ou une fréquence en respectant une correspondance couleur/tension ou fréquence établie une fois pour toutes selon le tableau ci-dessous.

Les conducteurs (1,2,3,4,5,6) étant alimentés en tension (ou en fréquence) (U1, U2, U3, U4, U5, U6) il ne reste plus qu'à contrôler quel est le signal de sortie pour "reconnaître" la couleur du conducteur correspondant à la fonction de chaque canal.

Les figures 2, 2a, 2b, indiquent les emplacements prédéterminés des lames (A,B,C,D,E,F) représentées par la figure 3, de part et d'autre du corps de la prise. Chaque emplacement correspondant à une fonction particulière reliée au conducteur adéquat (1,2,3,4,5,6).

Des appareils (MT) mesurent et mémorisent la tension ou la fréquence affectée à chaque conducteur à sa sortie d'un magasin (7) dans lequel les conducteurs sont mis en place préalablement à leur insertion dans le corps de la prise.

### 2. Dispositif de mise à plat des fils et d'insertion dans un magasin porte-fils

La figure 4 montre schématiquement les différentes phases de fonctionnement de ce dispositif.

Après la mise en place du câble dénudé (8) on réalise les opérations suivantes :
1) Ecrasement des fils d'un conducteur - 4
2) Lissage des fils du conducteur écrasé en -4- - 4a
3) Maintien à plat -4b- pendant toute la durée de l'insertion - 4b à 4d -
4) Après la présentation de la première rainure vide (9) face aux fils, insertion d'un conducteur dans le magasin (7) -4c-
5) Présentation d'une nouvelle rainure vide (9) par un déplacement d'une valeur de un pas du magasin -4d-.

La figure 5 représente le magasin 7 dans lequel les conducteurs (1 à 6) du câble sont rangés. Chaque dent (100) en matière isolante est percée au niveau des rainures de façon que puissent passer des électrodes qui en perçant l'isolant des fils, serviront à mesurer (MT) les signaux correspondant aux différentes couleurs.

Le magasin (7) sera ensuite plaqué contre le corps de la prise, les conducteurs seront transférés dans les gorges (29) de la prise (18) puis retenus par un peigne non représenté passant par des fenêtres (200) au moment du retrait du magasin (7).

La figure 6 est un schéma des principaux postes de fonctionnement des moyens de mise en oeuvre du procédé :
- Le premier poste P1 : mise en place des conducteurs (1 à 6) dans le magasin (7) après mesure et mémorisation des tensions ou fréquences MT puis transfert des conducteurs répertoriés dans les gorges (29) du corps de la prise (18).
- Le second poste P2:mise en place des lames(A,B,C,D,E,F)préa lablement choisies (XL) en fonction de la configuration mémorisée des conducteurs.

Les deux postes travailleront en temps masque (en parallèle). on aura en effet deux prises (18) sur la ligne de transfert, l'une dans le poste P1 pendant que l'autre portant les conducteurs sera traitée par le poste P2.

Les prises (18) seront transportées par le porte-prises (24) représenté par la figure 7 lequel assure les fonctions de transport et de guidage des lames lors de l'insertion de celles-ci.

### 2. Dispositif de choix et de mise en place des lames

Un dispositif de choix (XL) et de mise en place (P2) dans le corps de la prise (18) de chaque lame de contact (A,B,C,D,E,F) en corrélation avec son conducteur spécifique pour que l'emplacement des lames A,B,C,D,E,F dans le corps de la prise corresponde à la fonction spécifique de chacune d'elles est décrit ci-après.

### a) Définition des lames

Les lames (A,B,C,D,E,F) sont conditionnées en bande (25) dans des bobines (19) ou sur chargeur ou analogue : chaque conditionnement comporte uniquement des lames de même longueur. Il y a donc autant de types de conditionnements que de types de lames.

La figure 9 représente une vue à plat et de profil d'une lame contact, chaque lame ayant en commun les caractéristiques suivantes :
- Une plaque rectangulaire (10) reliant une zone ondulée (11) terminée par une languette (12) terminée par deux attaches de fixation sur une bande (25), à un fût de sertissage (13) du conducteur assurant la liaison avec le conducteur spécifique des signaux (1,2,3,4,5,6) au moyen de branches (14) dont la longueur varie.
- Des perforations (15) pour permettre le guidage au moment de la préhension de la lame et de sa dépose dans le corps de la prise.
- Au moins un ergot (16) assurant l'encliquetage du capot de la prise.
- Au moins une encoche (17) renforçant la tenue de la lame dans le corps de la prise.

La spécificité de chaque lame (A,B,C,D,E,F) tient à la longueur des branches (14) de chacune, c'est-à-dire à la position du fût de sertissage (13) par rapport à la plaque (10).

Les différentes longueurs des branches (14) autorisent la disposition aléatoire des conducteurs (1,2,3,4,5,6) dans les gorges (29) du corps de la prise pour que l'emplacement des lames (A,B,C,D,E,F) corresponde à la fonction spécifique de chacune.

### b) Dispositif de préhension des lames

Une fois détachées de la bande (25) ou du chargeur ou bobine (19), les lames sont prises, transportées et enfoncées dans le corps de la prise (18) au moyen du dispositif représenté par les figures 10 et 10a.

Une tête d'outil (20) reliée à une pompe à vide par un conduit (21) aspire une lame (A,B,C,D,E,F) préalablement séparée. Cette lame est maintenue en bonne position par un picot (22) et mise en place par l'outil dans la gorge correspondante du corps de la prise. Un piston dévêtisseur (23) la fait entrer en force dans cette gorge.

### c) Mise en place des lames dans le corps de la prise

Une machine, dont le schèma de principe est donné par la figure 8, dispose de deux chariots (T1,T2) mobiles dans les trois directions X,Y et Z. Les chariots sont chacun équipés de trois têtes (20) (figure 10) lesquelles vont venir prendre les lames découpées dans l'ordre 1-2-3. Un calculateur donnera les instructions de mouvements, en particulier suivant l'axe (X) qui détermine le type de lame (A,B,C,D,E,F) à choisir suivant l'ordre des fils conducteurs mémorisé préalablement sur le magasin. Le chariot (T1) une fois chargé des trois lames convenables, effectuera un demi-tour d'axe (X) et viendra introduire des lames d'un côté du corps de la prise en même temps que le chariot (T2) introduira des lames de l'autre côté de la prise.

Les figures 11, 11a, 11b représentent un schèma des outils fonctionnant dans la zone indiquée "OUTILS" sur la figure 8 et pour chaque branche (25) de lames, entre la bobine (19) et la tête d'outil (20) pour respectivement découper, piloter, contrôler et réamorcer selon détail qui suit :
Les "outils" sont constitués par :
- Un outil de découpe (30) de la deuxième attache d'une lame sur une bande.
- Des moyens de pilotage (31).
- Un contrôle de profil (32) (figure 11b) de lame A.
- Un peigne de réamorcage (33) entrant en action lorsqu'une bande est finie.

Il y a donc dans l'exemple décrit six "outils" de ce type autant que de lames (A,B,C,D,E,F) ainsi que six outils de découpe de la première attache au niveau des têtes (20).

## Revendications

1. Procédé de raccordement de conducteurs (1,2,3,4,5,6) identifiés sur un connecteur constitué d'un corps de prise (18) muni de lames de contact (A,B,C,D,E,F) caractérisé par le fait :
- Qu'on positionne les conducteurs (1-6) après avoir mémorisé leur identification selon un ordre aléatoire, sur un même plan et d'un seul côté du corps de prise (18), dans des gorges (29) parallèles du corps de prise (18) qui tes maintiennent écartés à un pas donné.
- Qu'on place des lames de contact (A,B,C,D,E,F) de part et d'autre du corps de prise (18), toutes différentes quant à la position de leurs zones de sertissage (13), après les avoir choisies en fonction de la configuration mémorisée des conducteurs dans un emplacement et selon un ordre prédéterminé indépendant de la position des conducteurs dans les gorges.
- Qu'on sertit chaque lame (A-F) sur un conducteur (1-6) différent selon le principe des noeuds de matrice orthogonale où la lame de contact correspondant à une position bien définie dans le connecteur possède un fût de sertissage (13) en rapport avec l'emplacement du conducteur spécifique à raccorder.

2. Procédé de mise en oeuvre selon la revendication 1 dans lequel les conducteurs (1-6) sont mis à plat pour leur sertissage, caractérisé en ce qu'il comporte les phases suivantes :
- un écrasement des conducteurs,
- un lissage des conducteurs,
- le maintien à plat pendant toute la durée de l'insertion des conducteurs dans un magasin (7),
- après la présentation d'une première rainure (9) vide du magasin face à un conducteur, insertion de ce conducteur dans le magasin,
- présentation d'une nouvelle rainure vide (9) par un déplacement d'une valeur de un pas du magasin,
- mesure des tensions ou fréquences des conducteurs correspondant à leur différentes couleurs par les appareils (MT),
- transfert par un poste (P1) des conducteurs du magasin dans les gorges (29) de la prise (18).

3. Moyens de mise en oeuvre du procédé selon l'une quelconque des revendications 1 et 2, caractérisé par le fait qu'ils sont constitués par la combinaison et la coopération d'au moins :
- un dispositif de reconnaissance (TX) et de mémorisation (MT) de l'identification de chaque conducteur (1,2,3,4,5,6) en rapport avec sa fonction et sa couleur spécifique,
- Un dispositif de mise à plat des conducteurs et d'insertion dans un magasin (7),
- un dispositif (P1) de mise en place des conducteurs répertoriés dans le corps de la prise (18),
- un dispositif de choix (XL) et de mise en place (P2) dans le corps de la prise (18) de chaque lame de contact (A,B,C,D,E,F) en corrélation avec son conducteur spécifique pour que l'emplacement des lames (A,B,C,D,E,F) dans le corps de la prise (18) corresponde à la fonction spécifique de chacune d'elles.

4. Moyens de mise en oeuvre selon la revendication 3, caractérisés par le fait que le dispositif de reconnaissance (TX) de chaque conducteur (1-6) est constitué par un touret (35) sur lequel est stocké un toron (34) continu du câble à conducteur multiples de couleurs différentes, raccordés chacun à un collecteur tournant (37) au travers duquel les différents conducteurs (1-6) sont alimentés par une tension ou une fréquence de référence en respectant une correspondance couleur/tension prédéterminée et par des appareils (MT) de mesure et de mémorisation de la tension ou de la fréquence affectée à chaque conducteur à sa sortie du magasin (7).

5. Moyens de mise en oeuvre selon la revendication 3, caractérisé par le fait que le dispositif de choix (XL) et de mise en place (P2) de chaque lame de contact comporte :
- des lames (A,B,C,D,E,F) conditionnées en bandes (25) dans des bobines (19) ou chargeur supportant uniquement des lames de même type,
- des têtes (20) de préhension des lames, après détachement de la bobine par un outil de découpe (30),
- des chariots mobiles (T1,T2) dans trois directions (Y,Y,Z) équipés chacun d'autant de têtes (20) qu'il y a de lames à placer de chaque côté de la prise,
- un calculateur donnant les instructions de mouvements, en particulier suivant l'axe (X) qui détermine le type de lame à choisir suivant l'ordre aléatoire des conducteurs (1,2,3,4,5,6) mémorisé préalablement.

## Claims

1. Method for connecting identified conductors (1,2,3,4,5,6) on a connector comprised of a power block (18) fitted with contact plates (A,B,C,D,E,F) characterised in that :
one positions the conductor (1-6) after having memorised their identification according to an unspecified order, on the same plane and on the same side of the power block (18), in parallel apertures (29) in the power block which holds them apart at a given interval,
one places the contact plates (A,B,C,D,E,F) on one part and the other of the power block (18), all differing as to the position of their setting zones (13) , these having been chosen as a function of the memorized configuration of the conductors in a position and according to a predetermined order independant of the position of the conductors in the apertures,
one sets each plate (A-F) on a different conductor (1-6) according to the principle of the orthogonal matrix nodes where the contact plate corresponding to a clearly defined position in the connector has a setting seat (13) related to the placement of the particular conductor to be joined.

2. Method of operation according to Claim 1 in which the conductors (1-6) are flattened for setting , characterised in that it comprises the following phases:
crushing the conductors,
smoothing the conductors,
keeping the conductors flat for the entire duration of the insertion of the conductors into a magazine (7) ,
after the presentation of a first empty slot (9) in the magazine opposite the conductor , insertion of this conductor into the magazine,
presentation of a new empty slot (9) by a movement equal to one step of the magazine,
measuring with the apparatus (MT) the potential or frequency of the conductors corresponding to their different colours,
transferance at a station (P1) of the conductors from the magazine into the apertures (29) of the power block (18) .

3. Means of operation according to either one of the claims 1 or 2, characterised in that they are composed of the combination and cooperation of at least:
a device for the recognition (TX) and memory (MT) of the identification of each conductor (1,2,3,4,5,6) in relation to its function and its specific colour,
a device for flattening the conductors and inserting them into the magazine (7),
a device (P1) for positioning the selected conductors in the power block,
a device for selecting (XL) and positioning (P2) each contact plate (A,B,C,D,E,F) in the power block (18) in relation with its partictular conductor so that the position of the plates (A,B,C,D,E,F) in the power block (18) corresponds to the specific function of each of them.

4. Means of operation according to Claim 3, characterised in that the recognition device (TX) for each conductor (1-6) consists of a reel (35) on which is a continuous strand (34) of multiple conductor cable of different colours , each joined to a revolving collector (37) across which the different conductors (1-6) are fed with a reference potential or frequency in relation to a predetermined correspondence of colour/potential and apparatus (MT) for measuring and memorising the potential , or frequency appropriate to each conductor at its outlet from the magazine.

5. Means of operation according to Claim 3, characterized in that the device for choosing (XL) and positioning (P2) each contact plate comprises:
plates (A,B,C,D,E,F,) arranged in bands in bobbins (19) or loaders carrying only plates of the same type,
heads 20 for holding the plates after detaching them from the bobbin by a cutting tool (30),
its cradles (T1,T2) movable in three directions (X,Y,Z) each equipped with as many heads (20) as there are plates to place each side of the power block,
a calculator giving the instructions for the movements, in particular along the X axis, which determines the type of plate to be chosen, according to the random order of the conductors (1,2,3,4,5,6) previously memorised.

## Patentansprüche

1. Verfahren zum Anschließen identifizierter Leiter (1, 2, 3, 4, 5, 6) an einem Verbinder, welcher aus einem Nehmergehäuse (18) gebildet ist, das mit Kontaktfahnen (A, B, C, D, E, F) versehen ist, **gekennzeichnet durch** die Tatsache,
- daß man die Leiter (1 - 6), nachdem man ihre Identifikation in entsprechend einer beliebigen Ordnung abgespeichert hat, auf gleicher Ebene und an eine einzige Seite des Nehmergehäuses (18) in parallelen Ausnehmungen (29) des Nehmergehäuses (18) positioniert, welche sie in festgelegten Abständen halten,
- daß man die Kontaktfahnen (A, B, C, D, E, F), nachdem man sie in Abhängigkeit von der abgespeicherten Konfiguration der Leiter ausgewählt hat und die hinsichtlich der Lage ihrer Quetschzonen ganz unterschiedlich sind, zu beiden Seiten in das Nehmergehäuse (18) an einer Stelle und in einer vorher bestimmten Ordnung einsetzt hat, die von der Position der Leiter in den Ausnehmungen unabhängig ist,
- daß man jede Fahne (A - F) nach dem Prinzip der Schnittpunkte einer rechtwinkligen Matrize über einen anderen Leiter (1 - 6) falzt, bei dem die Kontaktfahne, welche einer genau definierten Position im Verbinder entspricht, einen Quetschansatz (13) besitzt, der mit der spezifischen, anzuschließenden Aufnahme des Leiters übereinstimmt.

2. Verfahren zur Durchführung gemäß Anspruch 1, bei dem die Leiter (1 - 6) zur Erzeugung der Quetschverbindung flach hingelegt werden, **dadurch gekennzeichnet**, daß es die folgenden Phasen aufweist:
- Zusammendrücken der Leiter,
- Glattziehen der Leiter,
- Flachhalten während der gesamten Dauer des Einsetzens der Leiter in ein Magazin (7),
- Einsetzen dieses Leiters in das Magazin, nachdem eine erste, freie Auskehlung (9) des Magazins gegenüber einem Leiter ausgerichtet wurde,
- Ausrichten einer neuen, freien Auskehlung (9) durch eine Verschiebung um den Betrag eines Schrittes des Magazins,
- Messen der Spannung oder Frequenz der Leiter entsprechend ihrer unterschiedlichen Farben durch die Vorrichtungen (MT),
- Überführen der Leiter des Magazins in die Aufnahmen (29) des Nehmers (18) durch eine Station (P1).

3. Vorrichtungen zur Durchführung des Verfahrens nach einem der Ansprüche 1 und 2, **dadurch gekennzeichnet**, daß sie gebildet sind durch die Kombination und das Zusammenwirken von zumindest,
- einer Vorrichtung zum Erkennen (TX) und Abspeichern (MT) der Identität jeden Leiters (1, 2, 3, 4, 5, 6) in Bezug auf seine spezifische Funktion und Farbe,
- eine Vorrichtung zum flachen Ausrichten der Leiter und zum Einsetzen in ein Magazin (7),
- eine Vorrichtung (P1) zum Einsetzen der vom Nehmergehäuse (18) aufzunehmenden Leiter,
- eine Vorrichtung zum Auswählen (XL) und zum Einfügen (P2) jeder Kontaktfahne (A, B, C, D, E, F) in das Nehmergehäuse (18) in Übereinstimmung mit seinem spezifischen Leiter, so daß die Aufnahmen der Fahnen (A, B, C, D, E, F) im Nehmergehäuse (18) mit der spezifischen Funktion jeder von ihnen übereinstimmen.

4. Vorrichtung zur Durchführung nach Anspruch 3, **gekennzeichnet durch** die Tatsache, daß die Erkennungsvorrichtung (TX) für jeden Leiter (1 - 6) gebildet ist durch eine Kabeltrommel (35), auf welcher eine fortlaufende Litze des Kabels mit mehreren Leitern unterschiedlicher Farbe bevorratet ist, die jeweils mit einem rotierenden Kollektor (37) verbunden sind, über den die unterschiedlichen Leiter (1 - 6) mit einer Referenzspannung oder Referenzfrequenz versorgt sind, wobei eine vorher bestimmte Übereinstimmung zwischen Farbe und Spannung beachtet ist und durch Vorrichtungen (MT) zum Messen und Abspeichern der Spannung oder der Frequenz, welche an jedem Leiter an seinem Ausgang zum Magazin (7) anliegt.

5. Vorrichtung zur Durchführung nach dem Anspruch 3, **gekennzeichnet durch** die Tatsache, daß die Vorrichtung zum Auswählen (XL) und Einfügen (P2) jeder Kontaktfahne aufweist,
- Fahnen (A, B, C, D, E, F), welche aus einem Band (25) geformt sind, das von einer Rolle (19) oder einer Ladeeinrichtung stammt, die ausschließlich Fahnen des gleichen Typs trägt,
- Köpfe (20) zum Greifen der Fahnen nach dem Abtrennen von der Rolle durch ein Trennwerkzeug (30),
- in drei Richtungen (X, Y, Z) verfahrbare Schlitten (T1, T2), die jeweils mit so vielen Köpfen (20) ausgestattet sind, wie es Fahnen zum Einfügen an jeder Seite des Nehmers gibt,
- ein Rechner, welcher die Bewegungsbefehle gibt, insbesondere entlang der Achse (X), die die Art der auszuwählenden Fahne für die zufällige, zuvor abgespeicherte Ordnung der Leiter (1, 2, 3, 4, 5, 6) festlegt.
